# FASCICULE DE BREVET EUROPEEN

(11) **EP 3 161 850 B1**
(45) Date de publication et mention de la délivrance du brevet: **18.09.2019**
(21) Numéro de dépôt: 15748274.6
(22) Date de dépôt: 23.06.2015
(51) Int. Cl.: H01H 71/24, H01H 71/40

(54) **DÉCLENCHEUR MAGNÉTOTHERMIQUE**
THERMISCH-MAGNETISCHER AUSLÖSUNGSMECHANISMUS
THERMAL-MAGNETIC TRIPPING MECHANISM

(30) Priorité: 30.06.2014 FR 1456141
(43) Date de publication de la demande: 03.05.2017
(73) Titulaire: HAGER-ELECTRO SAS, 67210 Obernai (FR)
(72) Inventeur: DECKERT, Francis, F-67190 Mutzig (FR); LOUX, Thierry, F-67310 Berbieten (FR)
(74) Mandataire: Nuss, Laurent
(86) Numéro de dépôt international: PCT/FR2015/051682
(87) Numéro de publication internationale: WO 2016/001524

(56) Documents cités:
- EP-A1- 0 143 022
- DE-A1- 3 333 792
- FR-A1- 2 958 447
- US-A- 3 117 203
- US-A- 3 258 562
- US-A1- 2005 150 870
- US-A1- 2013 093 541

## Description

La présente invention a trait à un déclencheur magnétothermique en général, plus particulièrement destiné à un appareil électrique notamment du type disjoncteur, et conçu pour assurer la protection par ouverture d'au moins une ligne électrique en cas de défaut entraînant une élévation soit rapide du courant, par exemple suite à un court-circuit, soit lente en cas de surcharge dans le circuit.

L'invention concerne également les appareils électriques qui sont munis d'un tel déclencheur magnétothermique.

Un déclencheur magnétothermique comporte classiquement, comme cela est connu du document FR 2 943 455, un circuit magnétique à palette mobile pivotant par rapport à une armature fixe formant le reste du circuit magnétique, ladite armature étant à section en U et entourant un bilame thermique électriquement relié à une borne de l'appareil, des moyens de rappel maintenant la palette en position ouverte par rapport à l'armature en l'absence de courant de court-circuit. En cas de court-circuit, le courant est suffisant pour que la force magnétique induite dans le circuit magnétique provoque un déplacement de la palette mobile, à l'encontre des moyens de rappel, permettant le déclenchement de la serrure de l'appareil, et donc l'ouverture des contacts principaux de l'appareil.

Cet agencement classique fonctionne bien lorsque les courants de court-circuit enjeu sont suffisamment importants, de l'ordre de quelques centaines ou milliers d'ampères, pour faire fonctionner le déclencheur magnétothermique.

Dans le cas d'un disjoncteur devant fonctionner à des courants de court-circuit faibles, de l'ordre de quelques dizaines ou centaines d'ampères, le déclencheur magnétique comporte classiquement un solénoïde dont il est possible de faire varier le nombre de spires pour augmenter/diminuer la longueur du solénoïde en fonction du courant de court-circuit qu'il doit supporter, et pour permettre de régler facilement le nombre d'ampères/tour en fonction du courant nominal.

Ce type de déclencheur magnétique est constitué d'un ensemble noyau fixe / noyau mobile en translation dans une armature magnétique actionné magnétiquement sous l'effet du solénoïde parcouru par le courant de court-circuit, ledit noyau mobile entraînant un moyen mécanique apte à actionner une barre de déclenchement pour déclencher la serrure mécanique du disjoncteur. Le déclencheur thermique reste classiquement un bilame.

Pour supporter les contraintes thermiques importantes lorsque les courants de court-circuit ultime ou de service sont élevés, de l'ordre de plusieurs milliers d'ampères, il est d'usage d'ajouter en série, dans la voie de courant, des résistances qui permettent d'augmenter l'impédance totale du disjoncteur et de limiter le courant le traversant en cas de court-circuit. Or, ces résistances sont consommatrices de volumes, et leur intégration dans les appareils actuels compacts est problématique.

Une autre solution de l'art antérieur consiste à combiner l'impédance du déclencheur magnétothermique avec celle d'autres pièces du disjoncteur contribuant à augmenter l'impédance, par exemple la chambre de coupure avec les contacts fixes et mobiles. L'impédance totale du disjoncteur permet alors de limiter le courant de court-circuit, mais ne permet pas un déclenchement magnétique à des courants de court-circuit faibles.

Le document US 2013/0093541 A1 divulgue un déclencheur magnétothermique selon le préambule de la revendication 1. Le document DE 3333792 A1 divulgue un déclencheur magnétique comportant une pièce conductrice (6) en série avec la voie de courant du déclencheur, ladite pièce entourant le solénoïde du déclencheur.

L'objectif de la présente invention est de concevoir un déclencheur magnétothermique, apte à assurer ses fonctions de déclenchement magnétique et thermique dans un appareil devant déclencher à des courants de court-circuit faibles, avec une impédance suffisante pour résister aux courants de court-circuit ultime ou de service, et miniaturisé pour pouvoir être intégré dans les appareils compacts de dernière génération.

Le déclencheur magnétothermique selon l'invention comporte, de façon classique :
- un actionneur magnétique constitué d'un solénoïde placé en série dans le circuit, entourant un noyau fixe et un noyau mobile et entraînant le noyau mobile entre deux positions matérialisant deux états respectivement inactif et actif de l'actionneur en cas de court-circuit ;
- un actionneur thermique comportant un bilame déformable en matériau thermosensible apte à passer d'une forme initiale à une forme finale matérialisant deux états respectivement inactif et actif de l'actionneur sous l'effet de l'échauffement généré dans l'actionneur thermique en cas de surcharge.

Ce déclencheur magnétothermique comprend également des moyens d'augmentation de l'impédance du circuit, qui consistent en une armature magnétique raccordée en série avec la voie de courant du déclencheur entre le solénoïde et le bilame.

L'idée principale de cette invention consiste à augmenter l'impédance du déclencheur au moyen d'une seule pièce, en jouant sur ses dimensions, son positionnement au sein du déclencheur, son agencement avec les autres pièces du déclencheur, et enfin sa matière.

L'armature est une pièce classiquement utilisée dans les déclencheurs magnétiques à palette mobile. Une telle armature est réutilisée dans le déclencheur magnétique de l'invention qui, en l'occurrence, ne fonctionne pas avec une palette mobile, mais avec un noyau mobile. L'armature est une pièce métallique qui peut prendre de nombreuses formes, et donc s'intégrer facilement dans un déclencheur, contrairement à des résistances supplémentaires qui sont en plus dans la voie de courant et qui requièrent un volume supplémentaire.

En l'espèce, ladite armature entoure le solénoïde en formant une boucle autour du solénoïde, et est raccordée en partie supérieure au solénoïde et en partie inférieure au bilame. La forme de l'armature est donc prévue pour épouser au mieux la forme extérieure du solénoïde, et ainsi encombrer au minimum l'espace disponible au sein de l'appareil.

Le fait que l'armature soit raccordée sur la voie de courant au niveau de ses deux extrémités, signifie que le courant la traverse entièrement. Or, plus le courant a de chemin à parcourir dans le circuit, plus le courant de court-circuit sera atténué par l'augmentation de l'impédance de ce circuit. L'architecture choisie de l'armature permet donc de maximiser la longueur de la voie de courant tout en minimisant l'encombrement total.

Il est aussi possible d'augmenter l'impédance du déclencheur en choisissant une matière très résistive pour l'armature. L'inox est utilisé pour obtenir une grande impédance, et l'acier est utilisé pour une faible impédance par exemple, mais l'utilisation d'autres matériaux est possible.

Selon l'invention, la partie supérieure de l'armature comporte une face supérieure de laquelle dépasse une languette de raccordement au solénoïde. La partie inférieure de l'armature comporte une patte de raccordement au bilame localisée sous, à distance de, et orientée perpendiculairement à une face inférieure de l'armature, et rattachée à une prolongation d'une face latérale de l'armature.

Plus précisément, l'armature forme une boucle d'allure rectangulaire à quatre faces, ladite prolongation de l'une des faces latérales pour le rattachement de la patte étant localisée au niveau d'un premier angle de la boucle, et ladite languette dépasse de l'armature au niveau d'un second angle de la boucle opposé au premier angle. La languette et la patte sont ainsi disposées sur l'armature de manière à être éloignées au maximum l'une par rapport à l'autre, pour que le courant ait un maximum de chemin à parcourir dans l'armature. Le courant qui arrive par la languette se divise dans les deux branches de la boucle, et se rejoint au niveau de la patte.

De préférence, la patte de l'armature est dotée d'orifices de fixation au bilame, et forme un L avec ladite prolongation de la face latérale de l'armature. Cette forme permet d'orienter le bilame de manière à ce que son sens de déflexion soit perpendiculaire à la barre de déclenchement.

Selon l'invention, la voie de courant au sein du déclencheur chemine successivement par une borne d'entrée du déclencheur, le solénoïde, l'armature, le bilame, une tresse, et une borne de sortie du déclencheur. La tresse est soit reliée directement au bilame, soit via un support intermédiaire pouvant également être choisi dans une matière très résistive, pour augmenter l'impédance. L'utilisation d'une tresse flexible permet la déflexion du bilame pour actionner la barre de déclenchement.

Plus précisément, la borne d'entrée est reliée à une première extrémité du solénoïde, la seconde extrémité du solénoïde étant reliée à la languette de l'armature, la patte de l'armature étant raccordée au pied du bilame, la tresse reliant la tête du bilame à la borne de sortie.

L'invention concerne également un appareil électrique de protection de ligne, du type disjoncteur, comportant un déclencheur magnétothermique tel que décrit précédemment.

Le déclencheur magnétothermique selon l'invention, avec une armature en O, un solénoïde et un noyau, a un encombrement équivalent à un déclencheur magnétothermique classique pour des courants de court-circuit plus élevés, avec une culasse magnétique en U associée à une palette mobile. Cela signifie qu'un même disjoncteur peut contenir au choix, soit un déclencheur selon l'invention utilisé pour des courants de court-circuit faibles, soit un déclencheur classique utilisé pour des courants de court-circuit élevés.

L'invention va à présent être décrite plus en détail, en référence aux figures annexées, pour lesquelles :
- la figure 1 est une vue en coupe du déclencheur magnétothermique selon l'invention ;
- la figure 2 est une vue en perspective du déclencheur magnétothermique selon l'invention ;
- la figure 3 illustre l'armature magnétique ;
- la figure 4 montre plus précisément l'agencement entre l'armature et le solénoïde en vue de coupe ;
- la figure 5 représente le chemin pris par le courant au sein du déclencheur magnétothermique ;
- les figures 6 et 7 montrent l'intégration du déclencheur magnétothermique au sein d'un appareil du type disjoncteur.

Le déclencheur magnétothermique tel qu'illustré aux figures 1 et 2 se compose d'un actionneur thermique comportant un bilame (21) réagissant à une élévation de température, ainsi qu'un actionneur magnétique comportant classiquement un solénoïde (10) entourant un noyau fixe (13) et un noyau mobile (14). Le noyau mobile (14) est guidé en translation dans une chemise en matière isolante (15), se situe contre le noyau fixe (13) en fonctionnement normal, et est entraîné à distance du noyau fixe (13) via un champ magnétique engendré par le solénoïde (10) lors de l'apparition d'un court-circuit.

A ce déclencheur magnétothermique classique est ajoutée une armature magnétique (1) qui vient envelopper au moins partiellement le solénoïde (10). Cette armature magnétique (1) est représentée plus précisément en figure 3. La partie principale de l'armature (1) forme une boucle d'allure rectangulaire à quatre faces (5, 4, 9, 8). Une languette (2) s'étend depuis la face supérieure (4) de l'armature (1) au niveau d'un angle (37), tandis qu'une patte (3) se développe sous la face inférieure (8) de l'armature (1). Cette patte (3) est rattachée à la boucle de l'armature (1) via une prolongation (6) d'une face latérale (5) de l'armature (1) se développant au niveau d'un autre angle (36), diamétralement opposé à l'angle (37) de la boucle. La patte (3) s'étend ainsi perpendiculairement à la fois à la prolongation (6) et à la face inférieure (8) de l'armature, et est espacée de la face inférieure (8). Elle comprend deux orifices (7) lui permettant d'être fixée à une partie du déclencheur, en l'occurrence le bilame (21).

En figure 4, cette armature magnétique (1) est illustrée avec la présence du solénoïde (10). Ce dernier a une forme préférentiellement rectangulaire afin de minimiser sa dimension en profondeur pour laisser une place suffisante pour le bilame (21) localisé juste derrière.

Concrètement, l'armature (1) est une pièce qui a été rajoutée de manière à augmenter la longueur de la voie de courant. Cette voie de courant est illustrée en figure 5 notamment. Les flèches en gras illustrent le cheminement du courant dans le déclencheur magnétothermique. En effet, le courant entre dans le déclencheur via la borne d'entrée (19) dont l'une des branches (20) est soudée à une première extrémité (11) du solénoïde (10). Le courant entre alors dans le solénoïde (10), le parcourt entièrement jusqu'à sa deuxième extrémité (12) qui est, quant à elle, soudée à la languette (2) de l'armature (1). Le courant entre alors dans l'armature (1) via la languette (2) puis se répartit dans la boucle de l'armature (1) de façon homogène jusqu'à arriver dans la prolongation (6) de la face latérale (5) puis enfin dans la patte (3). Le fait que la patte (3) soit espacée de la boucle de l'armature (1) permet encore d'augmenter le chemin de la voie de courant puisque le courant doit encore circuler dans la prolongation (6) avant d'atteindre la patte (3).

Cette patte (3) est fixée au pied (22) du bilame (21) par deux rivets (24). Le courant passe ainsi de la patte (3) de l'armature (1) vers le bilame (21) puis longe tout le bilame (21), depuis son pied (22), jusqu'à sa tête (23) sur laquelle est fixé un support (25) auquel sont soudées des tresses (26, 27). A l'une de ces tresses (26, 27) est soudée une borne de sortie (28) du déclencheur magnétothermique. Le courant qui arrive ainsi en tête (23) du bilame (21) passe via la tresse (26) dans la borne de sortie (28).

Cette configuration spécifique du déclencheur magnétothermique permet d'augmenter considérablement le chemin devant être parcouru par le courant. Cette augmentation est permise par l'ajout de l'armature (1) magnétique, ainsi que par l'agencement spécifique du bilame (21) au sein du déclencheur. En effet, le courant passe du pied (22) du bilame (21) jusqu'à la tête (23) du bilame (21), ce qui rajoute de la longueur.

Le déclencheur magnétothermique selon l'invention permet ainsi d'augmenter considérablement l'impédance au sein de l'appareil dans lequel il peut être mis en place. En l'occurrence, il peut s'agir par exemple d'un disjoncteur, comme cela est illustré en figures 6 et 7. En effet, l'armature magnétique (1) ne prend que très peu de place de par sa forme spécifique et son positionnement au sein du déclencheur magnétothermique. Il vient encadrer le solénoïde et comble de manière intelligente l'espace libre d'office entre le solénoïde et les autres composants du déclencheur.

De manière concrète, en cas de court-circuit dans la ligne, l'actionneur magnétique va entraîner le noyau mobile (14) en translation. Ce dernier vient alors actionner un renvoi (16) (voir figures 1 et 2) mobile en rotation sur un axe (17) d'un palier (18) fixé sur la face supérieure (4) de l'armature (1). Ce renvoi (16) entraîne en rotation une barre de déclenchement (29), notamment visible en figure 6, qui actionne une serrure permettant l'ouverture du disjoncteur en cas de court-circuit.

De la même manière, le bilame (21) actionne la même barre de déclenchement en cas de surcharge via la vis de calibration (30) également visible en figure 6. Dans ce cas, la tête du bilame (23) aura tendance à se fléchir jusqu'à venir en appui contre la vis (30).

La figure 7 illustre ainsi un disjoncteur muni du déclencheur magnétothermique selon l'invention. Dans le cas présenté sur cette figure, les contacts fixe (32) et mobile (33) sont fermés dans la chambre de coupure (31). Le courant chemine via les contacts (32, 33) et le pont (35) jusqu'à une liaison (34) fixée à la borne d'entrée (19) du déclencheur magnétothermique.

Les configurations montrées aux figures citées ne sont que des exemples possibles, nullement limitatifs, de l'invention qui englobe au contraire les variantes de formes et de conceptions à la portée de l'homme de l'art.

## Revendications

1. Déclencheur magnétothermique pour appareil électrique de coupure du type disjoncteur, comportant :
- un actionneur magnétique constitué d'un solénoïde (10) placé en série dans le circuit, entourant un noyau fixe (13) et un noyau mobile (14) et entraînant le noyau mobile (14) entre deux positions matérialisant deux états respectivement inactif et actif de l'actionneur en cas de court-circuit ;
- un actionneur thermique comportant un bilame (21) déformable en matériau thermosensible apte à passer d'une forme initiale à une forme finale matérialisant deux états respectivement inactif et actif de l'actionneur sous l'effet de réchauffement généré dans l'actionneur thermique en cas de surcharge ;
**caractérisé en ce qu'**il comprend également des moyens d'augmentation de l'impédance du circuit,
**en ce que** lesdits moyens d'augmentation de l'impédance du circuit consistent en une armature (1) magnétique raccordée en série avec la voie de courant du déclencheur entre le solénoïde (10) et le bilame (21), **en ce que** ladite armature (1) entoure le solénoïde (10) en formant une boucle autour du solénoïde (10), et est raccordée en partie supérieure au solénoïde (10) et en partie inférieure au bilame (21),
**en ce que** la partie supérieure de l'armature (1) comporte une face supérieure (4) de laquelle dépasse une languette (2) de raccordement au solénoïde (10),
**en ce que** la partie inférieure de l'armature (1) comporte une patte (3) de raccordement au bilame (21) localisée sous, à distance de, et orientée perpendiculairement à une face inférieure (8) de l'armature (1), et rattachée à une prolongation (6) d'une face latérale (5) de l'armature (1), et
**en ce que** le courant arrivant par la languette (2) se divise dans deux branches de la boucle, et se rejoint au niveau de la patte (3).

2. Déclencheur magnétothermique pour appareil électrique de coupure du type disjoncteur selon la revendication précédente, **caractérisé en ce que** l'armature (1) forme une boucle d'allure rectangulaire à quatre faces (5, 4, 9, 8), ladite prolongation (6) de l'une des faces latérales pour le rattachement de la patte (3) étant localisée au niveau d'un premier angle (36) de la boucle, et ladite languette (2) dépasse de l'armature (1) au niveau d'un second angle (37) de la boucle opposé au premier angle (36).

3. Déclencheur magnétothermique pour appareil électrique de coupure du type disjoncteur selon la revendication précédente, **caractérisé en ce que** la patte (3) de l'armature (1) est dotée d'orifices (7) de fixation au bilame (21), et forme un L avec ladite prolongation (6) de la face latérale (5) de l'armature (1).

4. Déclencheur magnétothermique pour appareil électrique de coupure du type disjoncteur selon l'une des revendications précédentes, **caractérisé en ce que** la voie de courant au sein du déclencheur chemine successivement par une borne d'entrée (19) du déclencheur, le solénoïde (10), l'armature (1), le bilame (21), une tresse (26) et une borne de sortie (28) du déclencheur.

5. Déclencheur magnétothermique pour appareil électrique de coupure du type disjoncteur selon la revendication précédente, **caractérisé en ce que** la borne d'entrée (19) est reliée à une première extrémité (11) du solénoïde (10), la seconde extrémité (12) du solénoïde (10) étant reliée à la languette (2) de l'armature (1), la patte (3) de l'armature (1) étant raccordée au pied (22) du bilame (21), la tresse (26) reliant la tête (23) du bilame (21) à la borne de sortie (28).

6. Appareil électrique de protection de ligne, du type disjoncteur, comportant un déclencheur magnétothermique selon l'une des revendications précédentes.

## Patentansprüche

1. Thermisch-magnetischer Auslösungsmechanismus für eine elektrische Trennvorrichtung vom Typ eines Schutzschalters, umfassend:
- einen magnetischen Betätiger, der aus einem Solenoid (10) besteht, das in Serie in der Schaltung angeordnet ist, das einen festen Kern (13) und einen bewegbaren Kern (14) umgibt und das den bewegbaren Kern (14) zwischen zwei Positionen antreibt, die zwei Zustände, jeweils inaktiv und aktiv, des Betätigers im Fall eines Kurzschlusses darstellen;
- einen thermischen Betätiger, der ein verformbares Bimetall (21) aus einem wärmeempfindlichen Material umfasst, welches geeignet ist, von einer anfänglichen Form in eine Endform überzugehen, die zwei Zustände, jeweils inaktiv und aktiv, des Betätigers unter der Einwirkung des Erhitzens darstellen, das in dem thermischen Betätiger im Fall einer Überladung erzeugt wird;
**dadurch gekennzeichnet, dass** dieser auch Mittel zur Erhöhung der Impedanz der Schaltung umfasst, dadurch, dass die Mittel zur Erhöhung der Impedanz der Schaltung aus einem Magnetanker oder Magnetarmatur (1) bestehen, der in Serie mit dem Stromweg des Auslösungsmechanismus zwischen dem Solenoid (10) und dem Bimetall (21) verbunden ist, dadurch, dass der besagte Anker oder Armatur (1) das Solenoid (10) unter Bildung einer Schleife um das Solenoid (10) umgibt, und am oberen Teil mit dem Solenoid (10) und am unteren Teil mit dem Bimetall (21) verbunden ist,
dadurch, dass der obere Teil des Ankers oder Armatur (1) eine obere Fläche (4) umfasst, über die eine Lasche (2) zur Verbindung mit dem Solenoid (10) hinausgeht,
dadurch, dass der untere Teil des Ankers oder Armatur (1) einen Ansatz (3) zur Verbindung mit dem Bimetall (21) umfasst, der unter, in einem Abstand von, und rechtwinklig orientiert zu, einer unteren Fläche (8) des Ankers oder Armatur (1) angeordnet ist, und an einer Verlängerung (6) einer Seitenfläche (5) des Ankers oder Armatur (1) angebracht ist, und
dadurch, dass sich der Strom, der durch die Lasche (2) ankommt, in zwei Zweige der Schleife teilt, und sich auf der Ebene des Ansatzes (3) wieder vereint.

2. Thermisch-magnetischer Auslösungsmechanismus für eine elektrische Trennvorrichtung vom Typ eines Schutzschalters nach dem vorhergehenden Anspruch, **dadurch gekennzeichnet, dass** der Anker oder Armatur (1) eine Schleife mit rechteckigem Aussehen mit vier Flächen (5, 4, 9, 8) bildet, wobei die Verlängerung (6) einer der Seitenflächen zum Anbringen des Ansatzes (3) auf der Ebene eines ersten Winkels (36) der Schleife angeordnet ist, und wobei die Lasche (2) über den Anker oder Armatur (1) auf der Ebene eines zweiten Winkels (37) der Schleife gegenüber dem ersten Winkel (36) hinausgeht.

3. Thermisch-magnetischer Auslösungsmechanismus für eine elektrische Trennvorrichtung vom Typ eines Schutzschalters nach dem vorhergehenden Anspruch, **dadurch gekennzeichnet, dass** der Ansatz (3) des Ankers oder Armatur (1) mit Öffnungen (7) zur Befestigung an dem Bimetall (21) versehen ist, und ein L mit der Verlängerung (6) der Seitenfläche (5) des Ankers oder Armatur (1) bildet.

4. Thermisch-magnetischer Auslösungsmechanismus für eine elektrische Trennvorrichtung vom Typ eines Schutzschalters nach einem der vorhergehenden Ansprüche, **dadurch gekennzeichnet, dass** der Weg des Stroms im Inneren des Auslösungsmechanismus aufeinanderfolgend durch eine Eingangsklemme (19) des Auslösungsmechanismus, das Solenoid (10), den Anker oder Armatur (1), das Bimetall (21), eine Litze (26) und eine Ausgangsklemme (28) des Auslösungsmechanismus verläuft.

5. Thermisch-magnetischer Auslösungsmechanismus für eine elektrische Trennvorrichtung vom Typ eines Schutzschalters nach dem vorhergehenden Anspruch, **dadurch gekennzeichnet, dass** die Eingangsklemme (19) mit einem ersten Ende (11) des Solenoids (10) verbunden ist, wobei das zweite Ende (12) des Solenoids (10) mit der Lasche (2) des Ankers oder Armatur (1) verbunden ist, wobei der Ansatz (3) des Ankers oder Armatur (1) mit dem Fuß (22) des Bimetalls (21) verbunden ist, wobei die Litze (26) den Kopf (23) des Bimetalls (21) mit der Ausgangsklemme (28) verbindet.

6. Elektrische Leitungsschutzvorrichtung vom Typ eines Schutzschalters, umfassend einen thermischmagnetischen Auslösungsmechanismus nach einem der vorhergehenden Ansprüche.

## Claims

1. Magneto-thermal trigger for a switching electrical device of circuit-breaker type, said trigger comprising:
- a magnetic actuator made up of a solenoid (10) placed in series in the circuit, encircling a fixed core (13) and a movable core (14) and able to drive the movable core (14) to move between two positions embodying two respectively inactive and active states of the actuator in case of short-circuit;
- a thermal actuator comprising a deformable two-layered strip (21) made of heat-sensitive material able to pass from an initial shape to a final shape embodying two respectively inactive and active states of the actuator under the effect of the heating generated in the thermal actuator in case of overload;
**characterized in that** it also comprises means for increasing the impedance of the circuit,
**in that** said means for increasing the impedance of the circuit consist of a magnetic armature (1) connected in series with the path of current through the trigger, between the solenoid (10) and the two-layered strip (21),
**in that** said armature (1) encircles the solenoid (10) in such a way as to form a loop around the solenoid (10), and is connected via its upper portion to the solenoid (10) and via its lower portion to the two-layered strip (21),
**in that** the top portion of the armature (1) comprises an upper face (4) from which a tongue (2) for connection to the solenoid (10) protrudes,
**in that** the lower portion of the armature (1) comprises a tab (3) for connection to the two-layered strip (21), which tab is located under and at distance from and oriented perpendicular to a lower face (8) of the armature (1), and attached to an extension (6) of a lateral face (5) of the armature (1),
and **in that** the current arriving via the tongue (2) is divided into two branches of the loop, and reunited in the tab (3).

2. Magneto-thermal trigger for a switching electrical device of circuit-breaker type according to the preceding claim, **characterized in that** the armature (1) forms a loop of rectangular shape having four faces (5, 4, 9, 8), said extension (6) of one of the lateral faces for the attachment of the tab (3) being located in a first corner (36) of the loop, and said tongue (2) protrudes from the armature (1) in a second corner (37) of the loop, which corner is opposite the first corner (36).

3. Magneto-thermal trigger for a switching electrical device of circuit-breaker type according to the preceding claim, **characterized in that** the tab (3) of the armature (1) is equipped with orifices (7) for fastening to the two-layered strip (21), and forms an L with said extension (6) of the lateral face (5) of the armature (1).

4. Magneto-thermal trigger for a switching electrical device of circuit-breaker type according to one of the preceding claims, **characterized in that** the path of current through the trigger passes successively through an input terminal (19) of the trigger, the solenoid (10), the armature (1), the two-layered strip (21), a braid (26) and an output terminal (28) of the trigger.

5. Magneto-thermal trigger for a switching electrical device of circuit-breaker type according to the preceding claim, **characterized in that** the input terminal (19) is connected to a first end (11) of the solenoid (10), the second end (12) of the solenoid (10) being connected to the tongue (2) of the armature (1), the tab (3) of the armature (1) being connected to the foot (22) of the two-layered strip (21), the braid (26) connecting the head (23) of the two-layered strip (21) to the output terminal (28).

6. Line-protecting electrical device of circuit-breaker type, comprising a magneto-thermal trigger according to one of the preceding claims.
